# FASCICULE DE BREVET EUROPEEN

(11) **EP 0 718 545 B1**
(45) Date de publication et mention de la délivrance du brevet: **14.11.2001**
(21) Numéro de dépôt: 95402882.5
(22) Date de dépôt: 20.12.1995
(51) Int. Cl.: F21V 11/00

(54) **Projecteur de véhicule automobile équipé d'un cache de lumière directe d'aspect amélioré**
Kraftfahrzeugscheinwerfer mit einem das direkt emittierende Licht abschirmenden Element mit verbessertem Aussehen
Motor vehicle headlamp with a direct light shielding element having an improved appearance

(30) Priorité: 21.12.1994 FR 9415402
(43) Date de publication de la demande: 26.06.1996
(73) Titulaire: VALEO VISION, 93000 Bobigny (FR)
(72) Inventeur: Castagnede, Stéphane, F-92300 Levallois (FR)
(74) Mandataire: Le Forestier, Eric

(56) Documents cités:
- FR-A- 2 098 680

## Description

La présente invention concerne d'une façon générale les projecteurs de véhicules automobiles, et plus particulièrement un perfectionnement à un projecteur comportant en avant de la lampe un cache de lumière directe.

Un projecteur comprend classiquement un boîtier fermé à l'avant par une glace et abritant un miroir au fond duquel est montée une lampe.

Afin d'éviter que la lumière émise directement par la lampe vers l'avant n'éblouisse les conducteurs des véhicules roulant en sens inverse, notamment lorsque le projecteur est conçu pour émettre un faisceau à coupure (faisceau de croisement ou antibrouillard) destiné à éviter cet éblouissement, on sait équiper la lampe d'une cache de lumière directe évitant que la lumière émise par le filament ou l'arc de la lampe n'atteigne directement la glace puis l'extérieur du véhicule. Ce cache autorise en revanche le rayonnement à se diriger vers toute l'étendue du miroir.

Dans la technique antérieure, un cache de lumière directe est généralement réalisé en tôle métallique, et sa forme est conçue en fonction de l'objectif ci-dessus défini.

Le cache est généralement de couleur neutre, par exemple grisée, afin d'être le moins perceptible possible lorsque le projecteur est éteint. On connaît également par le document FR-A-2 098 680 un projecteur pourvu d'un cache de lumière directe à double paroi, dont l'avant peut être réfléchissant pour améliorer son aspect.

Le résultat esthétique obtenu est généralement satisfaisant lorsque la glace du projecteur est fortement striée, ces stries contribuant à rendre le cache de lumière directe peu apparent lorsque le projecteur est éteint.

Mais compte-tenu notamment des progrès accomplis ces dernières années dans la conception des réflecteurs en matière de modelage du faisceau, les glaces des projecteurs ont tendance à être de plus en plus lisses, si bien que le cache de lumière directe tend à dégrader l'aspect du projecteur éteint.

La présente invention vise à pallier ces limitations de l'état de la technique, et à proposer un projecteur dont l'aspect éteint soit grandement amélioré. Un autre objet de l'invention est de proposer un projecteur dans lequel on puisse facilement jouer sur l'aspect esthétique du projecteur éteint, et notamment de permettre l'adaptation facile d'un même projecteur à diverses gammes ou teintes de véhicules.

Ainsi la présente invention propose un projecteur tel que défini dans la revendication 1.

Des aspects préférés mais non limitatifs de ce projecteur sont définis dans les revendications dépendantes 2 à 6.

Selon un deuxième aspect, la présente invention propose un procédé de fabrication d'un projecteur tel que défini dans la revendication 7.

D'autres aspects, buts et avantages de la présente invention apparaîtront mieux à la lecture de la description détaillée suivante de formes de réalisation préférées de celle-ci, donnée à titre d'exemple non limitatif et faite en référence au dessin annexé, sur lequel :
la figure 1 est une vue en perspective d'une cache de lumière directe ou occulteur courant,
la figure 2 illustre selon une vue en coupe verticale axiale selon la ligne II-II de la figure 3 un cache de lumière directe équipé d'un enjoliveur selon l'invention,
la figure 3 est une vue de dessus de l'ensemble cache/enjoliveur de la figure 2,
la figure 4 est une vue de dessus d'un ensemble cache/enjoliveur selon une variante de réalisation,
la figure 5 est une vue à échelle agrandie et en coupe d'un détail de la figure 4,
la figure 6 est une vue en coupe verticale d'un projecteur équipé d'un cache de lumière directe sur lequel est monté un premier enjoliveur, et
la figure 7 est une vue en coupe verticale du projecteur de la figure 4, équipé d'un enjoliveur différent.

En référence tout d'abord à la figure 1, on a représenté schématiquement un cache de lumière directe connu, réalisé par exemple en tôle métallique. Il comprend une partie 50 constituant le cache proprement-dit, qui est en l'espèce de section hexagonale et légèrement évasée, et qui est montée sur un miroir de projecteur à l'aide d'une ou plusieurs pattes de maintien 52, de manière à placer la partie 50 en avant d'une lampe de projecteur pour éviter que de la lumière soit émise directement à partir de la lampe vers la glace du projecteur et vers l'extérieur.

Le bord du cache présente de préférence un profil tel qu'il occulte assez précisément tous les rayons lumineux qui ne sont pas dirigés vers les parties optiquement utiles du miroir, c'est-à-dire les rayons dirigés notamment vers les joues du miroir et vers la glace.

Afin que ce cache 50 soit aussi discret que possible à l'intérieur du projecteur lorsque celui-ci est éteint, on lui donne en générale une taille aussi petite que possible et une teinte neutre, par exemple grise.

On a représenté sur les figures 2 et 3 un cache de lumière directe 50 sur lequel est montée une pièce 60 formant enjoliveur destinée à modifier l'aspect esthétique du projecteur lorsqu'il est éteint, cette modification étant d'autant plus sensible que la glace frontale du projecteur, à travers laquelle la pièce 60 est vue, est faiblement déviatrice, voire lisse.

L'enjoliveur 60 est réalisé de préférence sous la forme d'un corps creux et léger, en tôle peinte, émaillée ou métallisée, ou encore sous la forme d'un corps creux ou plein en matière plastique telle qu'une matière thermodurcissable.

Dans le cas des figures 2 et 3, l'enjoliveur 60 est monté sur le cache 50 en prévoyant au moins une languette plane 61 s'étendant vers l'arrière du projecteur (vers la gauche sur la figure), et dans laquelle est formée une ouverture 62 à travers laquelle une patte de sertissage venue du cache 50 peut être engagée (partie 53) et repliée contre ladite languette (partie 54).

Selon une variante de réalisation, représentée sur les figures 4 et 5, l'enjoliveur 60 est pourvue d'au moins deux dents d'accrochage diamétralement opposées 63 qui viennent s'ancrer en arrière de deux parties en saillie homologues 55 venues du cache 50.

Grâce à la présente invention, on peut fabriquer simplement un projecteur ayant, selon notamment les souhaits du constructeur automobile, différents aspects esthétiques. On prévoit à cet effet que les moyens de montage de l'enjoliveur sur le cache soient identiques quel que soit le modèle d'enjoliveur utilisé.

Dans une forme de réalisation, le projecteur est équipé d'un enjoliveur 60 ayant la forme, la teinte et l'aspect souhaités.

Les figures 6 et 7 représentent un même projecteur équipé de deux enjoliveurs différents.

On a désigné par 10 le boîtier du projecteur, par 20 sa lampe, par 30 son miroir et par 40 sa glace de fermeture frontale. Le cache de lumière directe 50 est monté sur le fond du réflecteur par deux pattes 51, 52.

Dans le cas de la figure 6, le projecteur comporte sur le cache 50 un enjoliveur 60 de forme générale polyédrique, avec une pointe dirigée vers l'avant.

Dans le cas de la figure 7, la forme de l'enjoliveur est bombée, par exemple généralement hémisphérique.

En matière de teinte, la couleur de l'enjoliveur peut être par exemple assortie à celle de la carrosserie avoisinante du véhicule.

## Revendications

1. Projecteur de véhicule automobile, du type comprenant un miroir (30) recevant une lampe (10) et une glace (40) prévue en avant du miroir, ainsi qu'un cache de lumière directe (50) placé en avant de la lampe et destiné à éviter que de la lumière soit émise directement à partir de la lampe vers la glace du projecteur et vers l'extérieur, **caractérisé en ce qu'**il comprend en outre un enjoliveur de style (60) prévu sur l'avant du cache de lumière directe, et des moyens de montage de l'enjoliveur sur le cache opérant entre ledit enjoliveur et la partie avant dudit cache.

2. Projecteur selon la revendication 1, **caractérisé en ce que** les moyens de montage de l'enjoliveur sur le cache (55, 63) sont du type à encliquetage.

3. Projecteur selon la revendication 1, **caractérisé en ce que** les moyens de montage de l'enjoliveur sur le cache (53, 54, 61, 62) sont du type à sertissage.

4. Projecteur selon l'une des revendications 1 à 3, **caractérisé en ce que** l'enjoliveur (60) présente une forme bombée.

5. Projecteur selon l'une des revendications 1 à 3, **caractérisé en ce que** l'enjoliveur (60) présente une forme polyédrique.

6. Projecteur selon l'une des revendications 1 à 5, **caractérisé en ce que** la glace (40) est sensiblement lisse.

7. Procédé de fabrication d'un projecteur de véhicule automobile, **caractérisé en ce qu'**il comprend une étape de montage dans le projecteur, d'un cache de lumière directe destiné à éviter que de la lumière soit émise directement à partir de la lampe vers la glace du projecteur et vers l'extérieur, au droit d'une lampe, le cache de lumière directe comprenant à l'avant de celui-ci des premiers moyens de montage pour recevoir sur l'avant dudit cache un enjoliveur, une étape de choix d'un enjoliveur parmi un groupe d'enjoliveurs différents comportant tous des seconds moyens de montage identiques (61, 62; 63) aptes à coopérer avec les premiers moyens de montage, et une étape de montage de l'enjoliveur choisi par mise en coopération des premiers et seconds moyens de montage entre ledit enjoliveur et la partie avant dudit cache.

## Patentansprüche

1. Kraftfahrzeugscheinwerfer mit einem Reflektor (30), der eine Lampe (10) und eine vor dem Reflektor vorgesehene Abdeckscheibe (40) sowie eine vor der Lampe angeordnete Direktlichtabdeckung (50) aufnimmt, um eine direkte Lichtausstrahlung von der Lampe zur Abdeckscheibe des Scheinwerfers und nach außen zu vermeiden,
**dadurch gekennzeichnet, daß** der Scheinwerfer ferner eine an der Vorderseite der Direktlichtabdeckung vorgesehene Zierkappe (60) und Mittel zur Montage der Zierkappe auf der Abdeckung aufweist, die zwischen dieser Zierkappe und dem vorderen Teil dieser Abdeckung wirken.

2. Scheinwerfer nach Anspruch 1,
**dadurch gekennzeichnet, daß** die Mittel zur Montage der Zierkappe auf der Abdeckung (55, 63) zum Einrasten ausgeführt sind.

3. Scheinwerfer nach Anspruch 1,
**dadurch gekennzeichnet, daß** die Mittel zur Montage der Zierkappe auf der Abdeckung (53, 54, 61, 62) zum Crimpen ausgeführt sind.

4. Scheinwerfer nach einem der Ansprüche 1 bis 3,
**dadurch gekennzeichnet, daß** die Zierkappe (60) eine bauchige Form aufweist.

5. Scheinwerfer nach einem der Ansprüche 1 bis 3,
**dadurch gekennzeichnet, daß** die Zierkappe (60) eine polyedrische Form aufweist.

6. Scheinwerfer nach einem der Ansprüche 1 bis 5,
**dadurch gekennzeichnet, daß** die Abdeckscheibe (40) im wesentlichen glatt ist.

7. Verfahren zur Herstellung eines Kraftfahrzeugscheinwerfers,
**dadurch gekennzeichnet, daß** es einen Schritt umfaßt, bei dem im Scheinwerfer senkrecht zu einer Lampe eine Direktlichtabdeckung. montiert wird, die eine direkte Lichtausstrahlung von der Lampe zur Abdeckscheibe des Scheinwerfers und nach außen vermeiden soll, wobei die Direktlichtabdeckung an ihrer Vorderseite erste Montagemittel aufweist, um an der Vorderseite dieser Abdeckung eine Zierkappe aufzunehmen, einen Schritt, bei dem eine Zierkappe unter einer Reihe von verschiedenen Zierkappen ausgewählt wird, die alle zweite identische Montagemittel (61, 62; 63) umfassen, die mit den ersten Montagemitteln zusammenwirken können, und einen Schritt, bei dem die ausgewählte Zierkappe durch Zusammenwirkenlassen der ersten und zweiten Montagemittel zwischen der Zierkappe und dem vorderen Teil der Abdeckung montiert wird.

## Claims

1. Motor-vehicle headlight, of the type comprising a mirror (30) accommodating a lamp (10) and glazing (40) provided in front of the mirror, as well as a direct-light shield (50) placed in front of the lamp and intended to prevent light being emitted directly from the lamp towards the glazing of the headlight and to the outside, **characterised in that** it further comprises a styling trim piece (60) provided on the front of the direct-light shield, and means for mounting the trim piece on the shield acting between the said trim piece and the front part of the said shield.

2. Headlight according to Claim 1, **characterised in that** the means for mounting the trim piece on the shield (55, 63) are of the clipping type.

3. Headlight according to Claim 1, **characterised in that** the means for mounting the trim piece on the shield (53, 54, 61, 62) are of the crimping type.

4. Headlight according to one of Claims 1 to 3, **characterised in that** the trim piece (60) exhibits a rounded shape.

5. Headlight according to one of Claims 1 to 3, **characterised in that** the trim piece (60) exhibits a polyhedral shape.

6. Headlight according to one of Claims 1 to 5, **characterised in that** the glazing (40) is substantially smooth,

7. Method of manufacturing a motor-vehicle headlight, **characterised in that** it comprises a stage of mounting a direct-light shield, intended to prevent light being emitted directly from the lamp towards the glazing of the headlight and to the outside, into the headlight, in line with a lamp, the direct-light shield comprising, at the front thereof, first mounting means for accommodating a trim piece on the front of the said shield, a stage of choosing a trim piece from among a group of different trim pieces all including second, identical mounting means (61, 62; 63) able to interact with the first mounting means, and a stage of mounting the chosen trim piece by making the first and second mounting means interact between the said trim piece and the front part of the said shield.
